# EUROPÄISCHE PATENTSCHRIFT

(11) **EP 0 161 028 B1**
(45) Veröffentlichungstag und Bekanntmachung des Hinweises auf die Patenterteilung: **02.01.1991**
(21) Anmeldenummer: 85200632.9
(22) Anmeldetag: 24.04.1985
(51) Int. Cl.: H01J 61/34

(54) **Hochdruckentladungslampe**
High-pressure discharge lamp
Lampe à décharge à haute pression

(30) Priorität: 05.05.1984 DE 3416714
(43) Veröffentlichungstag der Anmeldung: 13.11.1985
(73) Patentinhaber: Philips Patentverwaltung GmbH, 22335 Hamburg (DE); Philips Electronics N.V., 5621 BA Eindhoven (NL)
(72) Erfinder: Schäfer, Ralf, Dr., D-5100 Aachen (DE); Stormberg, Hans-Peter, Dr., D-5190 Stolberg (DE)
(74) Vertreter: Evers, Johannes Hubertus Maria

(56) Entgegenhaltungen:
- CH-A- 303 451
- FR-A- 2 438 406
- US-A- 2 103 028

## Beschreibung

Die Erfindung bezieht sich auf eine Hochdruckentladungslampe mit einem zwischen Außenkolben und Lampenfuß angeordneten rohrförmigen, koaxialen Zwischenstück aus schlecht wärmeleitendem Material, vorzugsweise aus Glas oder Quarz.

Bei Hochdruckentladungslampen, z.B. bei Natrium- Quecksilber- oder Metallhalogenid-Hochdruckentladungslampen, besteht, insbesondere bei senkrechter Brennstellung mit nach oben weisendem Lampenfuß, das Problem der Überhitzung des Lampenfußes und eventuell in ihm enthaltener Teile. Dabei kann der Lampenfuß entweder nur aus dem eigentlichen Lampensokkel bestehen oder aus dem Sockel sowie einem zwischen diesem und dem Außenkolben angebrachten zusätzlichen Hohlkörper. Im Außenkolben kann entweder die Entladung unmittelbar stattfinden oder ein getrenntes Entladungsrohr angeordnet sein.

Bei neueren Hochdruckentladungslampen ist es bekannt, ein elektronisches Vorschalt- oder Zündgerät im Lampenfuß unterzubringen (DE-OS 2939632). Obwohl hierbei der Lampensockel durch eine wärmedämmende Platte abgedeckt ist, steht er in unmittelbarem Wärmekontakt mit dem Außenkolben. Dadurch kann sich der Lampensockel auf mehr als 150°C erhitzen, was zu einer Zerstörung der im Lampensockel befindlichen elektronischen Bauelemente führen würde. Außerdem bedarf es in diesem Fall auch einer besonders hitzebeständigen Fassung.

Aus der US-PS 2 103 028 ist eine Hochdruckentladungslampe bekannt, bei der zum Schutz des Lampensockels vor Wärmeleitung aus dem eigentlichen Lampenkolben zwischen diesem und dem Sockel ein zylindrisches Rohrstück aus Glas angeordnet ist, das aufgrund seiner geringen Wandstärke und großen Länge den Wärmetransport zum Sockel unterbinden soll. Derartige Zwischenstücke machen jedoch die ganze Lampe sehr lang und mechanisch unstabil.

Der Erfindung liegt daher die Aufgabe zugrunde, eine Hochdruckentladungslampe mit einem schlecht wärmeleitenden Zwischenstück zu schaffen, das nicht nur eine Überhitzung des Lampenfußses verhindet, sondern auch die Gestamtabmessungen der Lampe nicht wesentlich vergrößert.

Diese Aufgabe wird bei einer Hochdruckentladungslampe eingangs erwähnter Art gemäß der Erfindung dadurch gelöst, daß das Zwischenstück balgartig aufgefaltet ist. Auf diese Weise werden relativ kurze Zwischenstücke mit dennoch hohem Wärmewiderstand erhalten.

Vorzugsweise ist der axiale Querschnitt der Faltung des Zwischenstückes mäanderförmig ausgebildet. Das Zwischenstück kann auch als Wellrohr ausgebildet sein. In beiden Fällen ist das Zwischenstück mechanisch besonders stabil.

Ein Ausführungsbeispiel nach der Erfindung wird nunmehr anhand der Zeichnung näher beschrieben. Diese zeigt einen Längsschnitt durch eine nicht maßstäblich dargestellte Hochdruckentladungslampe.

Die Entladungslampe besitzt ein Entladungsrohr 1, das mit Hilfe von Poldrähten 2 und 3 in einem Außenkolben 4 aus Glas unterbracht ist, der evakuiert der mit einem Gas gefüllt ist. Die Poldrähte 2 und 3 sind an die Wandung des Außenkolbens 4 eingeschmolzenen elektrischen Durchführungen 5 befestigt, die wiederum über Zuleitungen 12 mit einer Vorschalt- oder Zündelektronik 6 verbunden sind, die sich in einem Lampenfuß 7 befindet, der aus einem Hohlkörper 8 und einem sich daran anschließenden Lampensockel 9 besteht. Der Hohlkörper 8 kann gasgefüllt oder evakuiert sein. Der Außenkolben 4 ist mit dem Lampenfuß 7 durch ein Zwischenstück 10 aus Glas verbunden, welches mäanderförmig aufgefaltet ist. Das Zwischenstück 10 besitzt dadurch eine relativ kurze Gesamtlänge, jedoch eine große Länge für die Wärmeleitung, so daß es einen erheblichen Wärmewiderstand zwischen dem heißen Außenkolben 4 und dem die Elektronick 6 enthaltenden Hohlkörper 8 bildet. Auf diese Weise wird bei der dargestellten Brennlage der Lampe eine zur Zerstörung oder zur Lebensdauerverminderung der Baulemente in der Elektronik 6 führende Überhitzung vermieden. Hierzu sind im allgemeinen Temperaturen unterhalb von 80 bis 100°C anzustreben.

Das Zwischenstück 10 ist mit dem Außenkolben 4 und dem Hohlkörper 8 vorzugsweise durch Kleben verbunden. Eine weitere Verminderung des Wärmestroms vom Außenkolben 4 zum Lampenfuß 7 kann dadurch erreicht werden, daß das Zwischenstück 10 nicht über den Gesamtumfang seiner Endflächen am Außenkolben bzw. Lampenfuß festgeklebt wird, sondern nur über einen solchen Teil seiner Endflächen, der zur mechanischen Halterung ausreicht.

Der Lampenfuß 7 und die in ihm enhaltene Elektronik 6 werden nicht nur durch Wärmeleitung aus dem Außenkolben 4 erhitzt, sondern auch durch heißes Gas, das vom Außenkolben aufsteigt. Um den Lampenfuß 7 gegen derartige heiße Gase zu schützen, ist auf den Außenkolben 4 an seinem lampenfußseitigem Ende ein flanschartig nach außen ragendes, ringförmiges Wärmeschild 11 aufgesetzt. Dieses Wärmeschild 11 kann aus Glas bestehen und mit dem Außenkolben 4 durch Kleben, Kitten oder Verschmelzen verbunden sein.

## Patentansprüche

1. Hochdruckentladungslampe mit einem zwischen Außenkolben und Lampenfuß angeordneten rohrförmigen, koaxialen Zwischenstück aus schlecht wärmeleitendem Material, dadurch gekennzeichnet, daß das Zwischenstück balgartig aufgefaltet ist.

2. Lampe nach Anspruch 1, dadurch gekennzeichnet, daß der axiale Querchnitt der Faltung des Zwischenstückes mäanderförmig ausgebildet ist.

3. Lampe nach Anspruch 1, dadurch gekennzeichnet, daß das Zwischenstück als Wellrohr ausgebildet ist.

## Revendications

1. Lampe à décharge à haute pression comportant une pièce intermédiaire coaxiale tubulaire en matériau mauvais conducteur de la chaleur disposée entre l'ampoule et le pied de la lampe, caractérisée en ce que la pièce intermédiaire est pliée en forme de soufflet.

2. Lampe selon la revendication 1, caractérisée en ce que la section axiale de la pièce intermédiaire pliée est réalisée en forme de méandre.

3. Lampe selon la revendication 1, caractérisée en ce que la pièce intermédiaire est réalisée sous forme d'un tube ondulé.

## Claims

1. A high-pressure discharge lamp with a tubular coaxial intermediate piece made of badly heat- conducting material arranged between the outer bulb and the lamp base, characterized in that the intermediate piece is folded in the shape of a bellows.

2. A lamp as claimed in Claim 1, characterized in that the axial cross-section of the fold pattern of the intermediate piece has a meander shape.

3. A lamp as claimed in Claim 1, characterized in that the intermediate piece is formed as a corrugated tube.
